# FASCICULE DE BREVET EUROPEEN

(11) **EP 0 837 621 B1**
(45) Date de publication et mention de la délivrance du brevet: **19.02.2003**
(21) Numéro de dépôt: 97402414.3
(22) Date de dépôt: 14.10.1997
(51) Int. Cl.: H05H 1/24, H05H 1/52

(54) **Torche à plasma avec nouvelles caractéristiques d'étanchéité**
Plasmabrenner mit neuen Dichtungsmerkmalen
Plasma torch with new sealing features

(30) Priorité: 18.10.1996 FR 9612680
(43) Date de publication de la demande: 22.04.1998
(73) Titulaire: GIAT INDUSTRIES, 78000 Versailles (FR)
(72) Inventeur: Gay, Christian, 18570 La Chapelle Saint Ursin (FR); Mornay, Emmanuel, 18000 Bourges (FR); Guillot Gilles, 18000 Bourges (FR); Fournier Patrice, 18570 Trouy-Bourg (FR)
(74) Mandataire: Couderc, Thierry

(56) Documents cités:
- EP-A- 0 338 458
- GB-A- 2 276 801
- US-A- 5 287 791

## Description

Le domaine technique de l'invention est celui des torches à plasma.

Une torche à plasma est un système qui permet d'engendrer des gaz à haute pression (de l'ordre de 500 MPa) à partir d'une décharge électrique de haute tension (de l'ordre de 20 kV) provoquée entre deux électrodes.

Les torches à plasma sont utilisées dans l'industrie pour réaliser par exemple la découpe de matériaux conducteurs, ou encore pour détruire certains produits ou matériels, ou pour effectuer des dépôts métalliques. Elles sont également utilisées dans le domaine de l'armement pour engendrer une pression permettant le tir d'un projectile.

On pourra par exemple considérer le brevet US4895062 qui décrit une arme utilisant une torche à plasma.

Les torches à plasma connues comprennent une anode et une cathode séparées par un tube capillaire réalisé en un matériau qui est à la fois isolant électrique et susceptible de se décomposer pour engendrer un plasma (par exemple une matière plastique). La décharge électrique entre anode et cathode est amorcée au moyen d'un fusible en cuivre ou autre matériau conducteur. L'arc électrique ainsi créé provoque un plasma qui réalise l'ablation de la paroi du tube capillaire ce qui entraîne la génération de gaz légers à haute pression et haute température.

Ces gaz sont utilisés soit pour accélérer directement un projectile, soit pour vaporiser un fluide (par exemple de l'eau) qui permet d'accroître le volume de gaz.

Dans les torches à plasma connues, anode et cathode sont fixées de part et/d'autre d'un tube support qui assure la rigidité de la torche et le confinement radial du plasma engendré.

La cathode est annulaire afin de permettre une sortie axiale du jet de plasma au travers de celle ci.

Il en résulte lors du fonctionnement un niveau de pression au niveau de l'anode qui est bien supérieur à celui développé au niveau de la cathode.

Concrètement on a pu mesurer des pressions de l'ordre de 400 MPa au niveau de la cathode et de 600 MPa au niveau de l'anode.

Une telle différence de pression nuit à la tenue mécanique de la torche. Elle peut également provoquer une dégradation de l'étanchéité entre l'anode et le support pouvant conduire à l'émission au niveau de l'anode de jets de plasma dirigés vers l'extérieur de la torche.

Le brevet US5287791 sur lequel est basé le préambule de la revendication principale décrit ainsi une torche à plasma dans laquelle un capillaire est disposé entre une anode et une cathode.

C'est le but de l'invention que de proposer une torche à plasma ne présentant pas de tels inconvénients.

Ainsi l'invention propose une torche à plasma dont la tenue mécanique et l'étanchéité sont améliorées.

L'invention selon la revendication 1 a donc pour objet une torche à plasma comprenant une anode et une cathode séparées par un tube capillaire réalisé en un matériau isolant électrique et ablatable par l'action du plasma, l'anode comportant un étui conducteur fermé à une première extrémité, étui à l'intérieur duquel est disposé le tube capillaire, torche caractérisée en ce que l'étui comporte un alésage axial à l'intérieur duquel se loge le capillaire, l'étui entourant ainsi le capillaire sur toute sa longueur de façon à assurer un maintien radial de celui ci.

Selon une modalité particulière de réalisation, le tube capillaire est séparé de l'anode par un fourreau isolant.

Avantageusement, l'étui de l'anode s'étend longitudinalement sensiblement jusqu'à la cathode, le fourreau isolant entourant au moins partiellement la cathode.

La cathode pourra comporter une portée conique venant se positionner dans un logement complémentaire conique de l'étui conducteur, le fourreau isolant comportant une partie évasée qui est interposée entre la portée conique de la cathode et le logement conique de l'étui conducteur.

L'anode pourra comporter un culot formant pied d'arc disposé au fond de l'étui conducteur.

La cathode pourra comporter une lèvre d'étanchéité annulaire appliquée contre le fourreau isolant et délimitant un alésage recevant une extrémité à diamètre réduit du capillaire.

La cathode pourra comporter un logement axial dans lequel sera disposé un anneau conducteur formant pied d'arc.

La torche pourra comporter un manchon tubulaire isolant entourant l'anode et assurant sa solidarisation avec la cathode.

Elle pourra également comporter au moins un joint torique disposé entre le manchon tubulaire et le fourreau isolant.

L'invention sera mieux comprise à la lecture de la description qui va suivre d'un mode particulier de réalisation, description faite en référence au dessin annexé qui représente en coupe longitudinale une torche à plasma selon l'invention.

Cette torche à plasma 1 comprend une anode 2 et une cathode 3 séparées par un tube capillaire 4.

La torche 1 présente globalement une symétrie de révolution. Elle est mise en place dans un alésage 5 aménagé sur un support 6, qui est ici une arme (non représentée en détail), arme qui comporte un tube 7 et une plaque de culasse 8.

Le capillaire 4 est réalisé en un matériau isolant électrique et susceptible de s'ablater, c'est à dire d'engendrer des gaz légers par l'action du plasma. On réalisera par exemple le capillaire en une matière plastique telle que le polyéthylène. Il comporte un alésage axial 9 à l'intérieur duquel est positionné un fusible (non représenté), par exemple un fil de cuivre.

L'anode 2 est constituée par un étui métallique qui comporte un fond 10 de diamètre réduit et un corps cylindrique 12.

Le fond 10 est destiné à recevoir un contact électrique 11 qui est solidaire mécaniquement de la plaque de culasse 8.

Le corps cylindrique 12 présente un alésage axial 13 à l'intérieur duquel se loge le capillaire 4 ainsi qu'un culot 14 formant pied d'arc.

Le culot 14 est réalisé en un matériau très conducteur et à haute tenue mécanique qui a pour fonction de limiter l'érosion due au pied de l'arc électrique.

Il comporte un canal longitudinal 15 qui permet d'évacuer l'air emprisonné entre le fond 10 et le culot 14 au moment de la mise en place de ce dernier, ce qui permet d'appliquer le culot 14 fortement contre le fond pour assurer un bon contact électrique.

Le tube capillaire 4 est séparé de l'anode 2 par un fourreau cylindrique 19, qui est réalisé en un matériau isolant électrique, par exemple un composite à base de fibres de verre.

Ce fourreau a pour fonction d'assurer l'isolation électrique entre l'anode et la cathode.

L'extrémité ouverte de l'anode 2 a un profil conique 16 qui est complémentaire d'une portée conique 17 aménagée sur la cathode 3. Ce profil conique facilite le montage de la cathode et assure la coaxialité de ces deux pièces.

Le fourreau isolant 19 comporte une partie évasée 20 qui s'interpose entre la portée conique 17 de la cathode 3 et le logement conique 16 de l'étui conducteur de l'anode 2 et évite tout court-circuit électrique à ce niveau entre l'anode et la cathode.

La cathode 3 comporte une lèvre d'étanchéité annulaire 18 qui est appliquée contre le fourreau isolant 19 et qui délimite un alésage recevant une extrémité 21 à diamètre réduit du capillaire 4.

La lèvre 18 est destinée à se déformer par l'effet de la pression du plasma engendré par la torche pour empêcher toute fuite de plasma entre la cathode 3 et le fourreau isolant 19, fuites qui nuiraient à l'efficacité de la torche et détérioreraient l'isolation électrique.

Afin de localiser le pied de l'arc électrique, la cathode 3 comporte également un logement axial 22 dans lequel est disposé un anneau conducteur 23 formant pied d'arc. Cet anneau est réalisé dans le même matériau que le culot 14.

La cathode 3 présente un orifice axial 24 qui fait communiquer l'intérieur de la torche avec une chambre 25 destinée à recevoir un projectile (non représenté) et éventuellement un matériau générateur de gaz (par exemple de l'eau).

La partie évasée 20 du fourreau isolant 19 se termine par une portion cylindrique 26 qui entoure la cathode 3.

Un manchon tubulaire isolant 27 entoure l'anode 2 et assure sa solidarisation avec la cathode 3 par l'intermédiaire de vis radiales 28.

Le manchon 27 complète l'isolation électrique entre anode et cathode. Des joints toriques 29, 30, 31 sont disposés entre le manchon 27 et le fourreau isolant 19. Ils permettent d'éviter la formation d'un arc électrique au niveau des jeux de montage radiaux.

L'amenée de courant au niveau de la cathode 3 est assurée par une bague de contact 34 qui reste solidaire du support 6 et qui porte au moins deux languettes longitudinales flexibles 35.

Ces dernières assurent un bon contact électrique malgré la présence d'un jeu radial entre cathode 3 et support 6, jeu destiné à faciliter la mise en place et le remplacement de la torche 1.

Le manchon 27 comporte également un usinage annulaire 32 qui est destiné à recevoir et guider une couronne 33 solidaire d'une gaine isolante 36 qui entoure le contact 11 et l'isole électriquement de la plaque de culasse 8.

Cette disposition particulière empêche la formation d'un arc électrique entre le support 6 et l'anode 2.

Le fonctionnement de cette torche est le suivant.

Une différence de potentiel électrique de l'ordre de 20 kilo volts est appliquée entre l'anode 2 et la cathode 3.

Le courant est appliqué à l'anode par le contact électrique 11 et à la cathode par le support 6 et la bague de contact 34.

L'isolation électrique est assurée par la gaine 36 entourant le contact 11, le manchon isolant 27, les joints toriques 29,30 et 31 et le fourreau isolant 19.

Ainsi anode et cathode ne sont reliées entre elles que par le fusible disposé à l'intérieur du capillaire 4. Ce fusible amorce un arc électrique entre anode et cathode, arc qui se maintien et provoque l'ablation du matériau du capillaire et la génération d'un plasma qui sort de la torche 1 par l'orifice axial 24.

Du fait de son caractère monobloc au niveau de son fond 10, l'anode 2 proposée par l'invention permet d'éviter toute fuite de plasma vers l'arrière de la torche (vers le contact 11).

Elle permet également d'améliorer la résistance mécanique de la torche, car celle ci possède alors une structure massive et monobloc à l'emplacement où la pression engendrée est maximale, c'est à dire au niveau du fond 10 de l'anode 2.

Le corps cylindrique 12 de l'anode 2 entoure le capillaire 4 sur toute sa longueur. Il assure le maintien radial de celui ci malgré les fortes pressions développées à l'intérieur de la torche. Il en résulte une excellente tenue mécanique de la torche avec un encombrement radial minimal.

La torche selon l'invention peut être utilisée dans le domaine de l'armement pour le tir de projectiles à vitesses importantes (supérieures à 2000 m/s).

Elle peut également être utilisée dans le domaine civil pour les opérations de découpe ou destruction de matériaux ou pour réaliser des dépôts de matériaux.

## Revendications

1. Torche à plasma (1) comprenant une anode (2) et une cathode (3) séparées par un tube capillaire (4) réalisé en un matériau isolant électrique et ablatable par l'action du plasma, l'anode (2) comportant un étui conducteur (12) fermé à une première extrémité (10), étui à l'intérieur duquel est disposé le tube capillaire (4), torche ***caractérisée en ce que*** l'étui (12) comporte un alésage axial à l'intérieur duquel se loge le capillaire (4), l'étui entourant ainsi le capillaire (4) sur toute sa longueur de façon à assurer un maintien radial de celui ci.

2. Torche à plasma selon la revendication 1, **caractérisée en ce que** le tube capillaire (4) est séparé de l'anode (2) par un fourreau isolant (19).

3. Torche à plasma selon la revendication 2, **caractérisée en ce que** l'étui de l'anode s'étend longitudinalement sensiblement jusqu'à la cathode (3), le fourreau isolant (19) entourant au moins partiellement la cathode (3).

4. Torche à plasma selon la revendication 3, **caractérisée en ce que** la cathode (3) comporte une portée conique (17) qui vient se positionner dans un logement complémentaire conique (16) de l'étui conducteur, le fourreau isolant (19) comportant une partie évasée (20) qui est interposée entre la portée conique de la cathode et le logement conique (16) de l'étui conducteur.

5. Torcha à plasma selon une des revendications 1 à 4, **caractérisée en ce que** l'anode (2) comporte un culot (14) formant pied d'arc disposé au fond de l'étui conducteur.

6. Torche à plasma selon une des revendications 2 à 5, **caractérisée en ce que** la cathode (3) comporte une lèvre d'étanchéité annulaire (18) qui est appliquée contre le fourreau isolant (19) et qui délimite un alésage recevant une extrémité (21) à diamètre réduit du capillaire (4).

7. Torche à plasma selon une des revendications 1 à 6, **caractérisée en ce que** la cathode (3) comporte un logement axial (22) dans lequel est disposé un anneau conducteur (23) formant pied d'arc.

8. Torche à plasma selon une des revendications 1 à 7, **caractérisée en ce qu'**elle comporte un manchon tubulaire isolant (27) entourant l'anode (2) et assurant sa solidarisation avec la cathode (3).

9. Torche à plasma selon la revendication 8, **caractérisée en ce qu'**elle comporte au moins un joint torique (29,30,31) disposé entre le manchon tubulaire (27) et le fourreau isolant (19).

## Patentansprüche

1. Plasmabrenner (1), der eine Anode (2) und eine Kathode (3) umfasst, die durch eine Kapillare (4) getrennt sind, welche aus elektrisch isolierendem und durch Einwirkung des Plasmas abschmelzbarem Material besteht, wobei die Anode (2) eine leitfähige, an ihrem ersten Ende (10) geschlossene Hülle (12) umfasst, in deren Inneren die Kapillare (4) angeordnet ist, wobei der Brenner ***dadurch gekennzeichnet ist, dass*** die Hülle (12) eine axiale Innenbohrung umfasst, in welche sich die Kapillare (4) einfügt, wobei die Hülle so die Kapillare (4) über ihre ganze Länge derartig umschließt, dass ein radiales Festhalten derselben gewährleistet wird.

2. Plasmabrenner nach Anspruch 1, **dadurch gekennzeichnet, dass** die Kapillare (4) von der Anode (2) durch eine isolierende Hülse (19) getrennt ist.

3. Plasmabrenner nach Anspruch 2, **dadurch gekennzeichnet, dass** die Hülle der Anode in Längsrichtung annähernd bis zur Kathode (3) sich erstreckt, wobei die isolierende Hülse (19) wenigstens teilweise die Kathode (3) umschließt.

4. Plasmabrenner nach Anspruch 3, **dadurch gekennzeichnet, dass** die Kathode (3) einen konischen Bereich (17) aufweist, welcher sich in einer zugehörigen konischen Aufnahme (16) der leitfähigen Hülle positioniert, wobei die isolierende Hülse (19) einen konisch erweiterten Teil (20) umfasst, welcher zwischen den konischen Bereich der Kathode und die konische Aufnahme (16) der leitfähigen Hülle gefügt ist.

5. Plasmabrenner nach einem der Ansprüche 1 bis 4, **dadurch gekennzeichnet, dass** die Anode (2) einen Sockel (14) aufweist, der einen am Boden der Hülle angeordneten Fußpunkt des Bogens bildet.

6. Plasmabrenner nach einem der Ansprüche 2 bis 5, **dadurch gekennzeichnet, dass** die Kathode (3) eine ringförmige Dichtungslippe (18) umfasst, die gegen die isolierende Hülse (19) wirkt und eine Bohrung abgrenzt, welche ein Ende (21) geringeren Durchmessers der Kapillare (4) aufnimmt.

7. Plasmabrenner nach einem der Ansprüche 1 bis 6, **dadurch gekennzeichnet, dass** die Kathode (3) eine axiale Aufnahme (22) umfasst, in welcher ein leitfähiger, einen Fußpunkt des Bogens bildenden, Ring (23) angeordnet ist.

8. Plasmabrenner nach einem der Ansprüche 1 bis 7, **dadurch gekennzeichnet, dass** er eine rohrförmige, isolierende Manschette (27) umfasst, welche die Anode (2) umschließt und ihren festen Zusammenhalt mit der Kathode (3) gewährleistet.

9. Plasmabrenner nach Anspruch 8, **dadurch gekennzeichnet, dass** er wenigstens einen, zwischen rohrförmiger Manschette (27) und isolierender Hülse (19) angeordneten, O-Ring (29, 30, 31) umfasst.

## Claims

1. A plasma torch (1) comprising an anode (2) and a cathode (3) separated by a capillary tube (4) made of an electrically insulating material which can be ablated through the action of the plasma, the anode (2) comprising a conductive case (12) closed on a first end (10), case in which the capillary tube (4) is placed, a torch ***characterized in that*** the case (12) comprises an axial bore in which the capillary tube (4) is placed, the case surrounding the capillary tube (4) over all its length in order to ensure a radial maintenance of the capillary tube (4).

2. A plasma torch according to Claim 1, **characterized in that** the capillary tube (4) is separated from the anode (2) by an insulating sheath (19).

3. A plasma torch according to Claim 2, **characterized in that** the anode casing extends longitudinally substantially up to the cathode (3), the insulating sheath (19) surrounding the cathode (3) at least partially.

4. A plasma torch according to Claim 3, **characterized in that** the cathode (3) incorporates a conical support (17) which is positioned in a matching conical housing (16) of the conductive casing, the insulating sheath (19) comprising a flared-out part (20) which is placed between the conical support of the cathode and the conical housing (16) of the conductive casing.

5. A plasma torch according to one of Claims 1 to 4, **characterized in that** the anode (2) incorporates a base (14) forming the foot of an arc arranged at the bottom of the conductive casing.

6. A plasma torch according to one of Claims 2 to 5, **characterized in that** the cathode (3) incorporates a ringshaped sealing lip (18) applied against the insulating sheath (19) and marking out a bore accommodating one, reduced-diameter, end (21) of the capillary tube (4).

7. A plasma torch according to one of Claims 1 to 6, **characterized in that** the cathode (3) incorporates an axial housing (22) in which a conductive ring (23) forming the foot of an arc is arranged.

8. A plasma torch according to one of Claims 1 to 7, **characterized in that** it incorporates a tubular insulating sleeve (27) surrounding the anode (2) and ensuring its attachment to the cathode (3).

9. A plasma torch according to Claim 8, **characterized in that** it incorporates at least one O-ring (29, 30, 31) placed between the tubular sleeve (27) and the insulating sheath (19).
